# EUROPÄISCHE PATENTSCHRIFT

(11) **EP 2 536 988 B1**
(45) Veröffentlichungstag und Bekanntmachung des Hinweises auf die Patenterteilung: **31.08.2016**
(21) Anmeldenummer: 11703657.4
(22) Anmeldetag: 08.02.2011
(51) Int. Cl.: F27D 11/08, H05B 7/10

(54) **ELEKTRODENTRAGARM EINES SCHMELZMETALLURGISCHEN OFENS**
SUPPORT ARM FOR AN ELECTRODE OF A MELT METALLURGIC FURNACE
BRAS DE SUPPORT POUR UNE ÉLECTRODE D'UN FOUR DE FUSION MÉTALLURGIQUE

(30) Priorität: 26.06.2010 DE 102010025236; 18.02.2010 DE 102010008503
(43) Veröffentlichungstag der Anmeldung: 26.12.2012
(73) Patentinhaber: SMS group GmbH, 40237 Düsseldorf (DE)
(72) Erfinder: FEHLEMANN, Gereon, 40489 Düsseldorf (DE); LIEFTUCHT, Dirk, 48739 Legden (DE)
(74) Vertreter: Klüppel, Walter
(86) Internationale Anmeldenummer: PCT/EP2011/051773
(87) Internationale Veröffentlichungsnummer: WO 2011/101271

(56) Entgegenhaltungen:
- DE-A1- 3 231 740
- DE-A1- 19 856 765
- US-B1- 6 377 604

## Beschreibung

Die Erfindung betrifft einen Elektrodentragarm eines schmelzmetallurgischen Ofens, insbesondere eines Lichtbogenofens, wobei der Elektrodentragarm mit mindestens einem Messelement zur Messung einer physikalischen Größe versehen ist.

Die DE 198 56 765 offenbart ein Verfahren zur Erfassung der Nutzungsminderung von mit elektrischem Strom beaufschlagbaren oder mit diesem energiemäßig in Verbindung bringbaren Bauteilen an Lichtbogenöfen, bei denen während des Betriebs von einer Elektrode ausgehend ein Lichtbogen brennt.

Aus der DE 27 50 271 A1 ist eine Elektrodenanordnung mit einem gattungsgemäßen Elektrodentragarm bekannt. In schmelzmetallurgischen Öfen, insbesondere in Lichtbogenöfen, werden Halteeinrichtungen für die benötigen Elektroden eingesetzt. Diese Einrichtungen bestehen zumeist aus einem Tragmast, der einen Elektrodentragarm trägt; der Elektrodentragarm verläuft dabei in horizontale Richtung. An dem vom Tragmast entfernten Ende des Elektrodentragarms ist eine Elektrode angeordnet, die sich vertikal nach unten erstreckt, d. h. sie hängt am Ende des Elektrodentragarms. Die Strömführung von einem Stromanschluss zur Elektrode erfolgt zumeist durch kupferplattierte Stahlbleche, aus denen der Tragarm besteht. Das Stahlblech übernimmt dabei im Wesentlichen die mechanische Tragfunktion, wobei das aufgebrachte Kupfer den Strom leitet.

In dem genannten Dokument wird auch bereits erläutert, dass der Elektrodentragarm mit Sensorenelementen versehen werden kann, wobei Kraftmessdosen bzw. Dehnmessstreifen zum Einsatz kommen. Mit diesen Sensoren wird die Deformation des Tragarms erfasst. Dabei können die ermittelten sensorisch ermittelten Daten mit Sollwerten verglichen werden, wofür ein Messwertauswertungsgerät zum Einsatz kommt.

Ähnliche Elektrodenanordnungen sind in der DE 27 50 186 A1, in der DE 36 08 338 A1, in der EP 1 537 372 B1 und in der EP 0 094 378 B1 beschrieben.

Nachteilig ist bei den vorbekannten Systemen - soweit sie überhaupt auf die Fragestellung der Messwerterfassung im Elektrodentragarm eingehen -, dass infolge der hohen Stromstärke durch den Elektrodentragarm hohe elektrische Störfelder vorliegen, die sowohl Thermoelemente als auch Dehnmessstreifen empfindlich stören. Demgemäß ist es schwierig, thermische Daten (also Temperaturen) und mechanische Daten (also Spannungen bzw. Dehnungen) genau zu ermitteln, was allerdings die Voraussetzung dafür ist, den Elektrodenbetrieb in optimaler Weise zu fahren.

Der vorliegenden Erfindung liegt die Aufgabe zugrunde, einen Elektrodentragarm der eingangs genannten Art so fortzubilden, dass es möglich wird, thermische und/oder mechanische Belastungen des Elektrodentragarms möglichst genau zu erfassen und so den Betrieb der Elektrodenanordnung verbessert zu steuern. Es soll also eine effiziente Überwachung für den Elektrodentragarm bereitgestellt werden. Dabei soll eine kontinuierliche und präzise Überwachung der Temperaturen bzw. der mechanischen Spannungen des Elektrodentragarms möglich sein, die sich kostengünstig realisieren lässt.

Die Lösung dieser Aufgabe durch die Erfindung ist dadurch gekennzeichnet, dass das Messelement im Elektrodentragarm zur Messung der Temperatur und/oder der mechanischen Dehnung des Elektrodentragarms ausgebildet ist, wobei das Messelement mindestens einen Lichtwellenleiter umfasst, der zumindest abschnittsweise entlang der Längenerstreckung des Elektrodentragarms verläuft.

Der Lichtwellenleiter kann dabei in einem diesen umgebenden Rohr angeordnet sein.

Der Lichtwellenleiter und das gegebenenfalls ihn umgebende Rohr können in einer Bohrung im Elektrodentragarm angeordnet sein.

Alternativ hierzu ist es möglich, dass der Lichtwellenleiter und das gegebenenfalls ihn umgebende Rohr in einer Nut im Elektrodentragarm angeordnet sind. Die Nut kann durch ein Verschlusselement verschlossen sein, das den Lichtwellenleiter und das gegebenenfalls ihn umgebende Rohr im Nutgrund hält, wobei das Verschlusselement insbesondere ein in die Nut eingesetztes oder ein in die Nut eingegossenes Metallteil ist. Das Verschlusselement ist mit der Nut vorzugsweise durch Reibrührschweißen verbunden. Beim Reibrührschweißen kann vorteilhafterweise die Schweißtemperatur gut kontrolliert werden, wodurch verhindert werden kann, dass der Lichtwellenleiter im Innern der Nut zu heiß wird.

Eine weitere Alternative sieht vor, dass der Lichtwellenleiter und/oder gegebenenfalls das ihn umgebende Rohr in einer Schicht angeordnet sind, wobei die Schicht am oder im Elektrodentragarm angeordnet ist. Die Schicht kann dabei aus Metall oder aus einem temperaturresistenten nichtmetallischen Material bestehen. Der Lichtwellenleiter und das gegebenenfalls ihn umgebende Rohr können vollständig vom Material der Schicht umgeben sein. Die Schicht kann galvanisch an den oder in den Elektrodentragarm aufgebracht sein. Sie kann aus Kupfer, Chrom oder Nickel bestehen. Es kann sich um eine Spritzbeschichtung oder eine chemische Beschichtung handeln, wie sie z.B. aus der DE 10 2009 049479.0 bekannt ist.

Durch die Einbringung von Lichtwellenleitern in die Wandungen und tragenden Elemente der Elektrodentragarme können Temperaturen und/oder Spannungen bzw. Dehnungen in den Bauteilen des Elektrodentragarms als Temperatur- bzw. Spannungsprofil über die Oberfläche des Elektrodentragarms gemessen werden. Ebenfalls erfasst werden dynamische Änderungen bedingt durch Strömungen in der Schmelze, die sich im Gefäß unter dem Tragarm befindet. Hierdurch wird eine Beurteilung des Verschleißzustandes und der vorliegenden Belastungssituation des Tragarms durch die Temperatur und/oder die Spannung möglich. Das vorgeschlagene Konzept ermöglicht eine Darstellung der thermischen bzw. mechanischen Belastung der Bauteile über ihre Oberfläche im jeweiligen Betriebszustand.

Um genaue Temperatur-Messungen mit dem Lichtwellenleiter durchführen zu können, ist es vorteilhaft, dass der Lichtwellenleiter oder das Metallrohr, das den Lichtwellenleiter umgibt, eng an dem Bauteil bzw. Medium anliegt, und zwar möglichst ohne (isolierenden) Luftzwischenraum, damit eine gute Temperaturübertragung auf den Lichtwellenleiter stattfinden kann. Allerdings darf der Lichtwellenleiter bei der Temperaturmessung nicht eingeklemmt verlegt sein, damit er sich bei einer Temperaturänderung ausdehnen oder zusammenziehen kann.

Demgegenüber ist es für eine Dehnungsmessung mit dem Lichtwellenleiter erforderlich, dass der Lichtwellenleiter fest mit dem Bauteil verbunden ist, dessen Dehnung oder dessen zeitlicher Dehnungsverlauf gemessen werden soll, damit sich die mechanische Dehnung des Bauteils auf den Lichtwellenleiter überträgt.

Damit auch eine Dehnung (Spannung) der Wandung des Elektrodentragarms gemessen werden kann, ist es vorteilhaft, wenn der Lichtwellenleiter bzw. das diesen umgebende Rohr mit der Bohrung bzw. dem Nutgrund fest verbunden ist.

Sofern eine Nut vorgesehen wird, in der der Lichtwellenleiter bzw. das diesen umgebende Rohr verlegt wird, ist bevorzugt vorgesehen, dass ein Füllstück zum Verschließen der Nut zum Einsatz kommt, das aus Metall bestehen kann. Es kann passgenau zur Form der Nut ausgebildet sein. Dabei kann auch vorgesehen werden, dass das Füllstück durch ein Vergießen oder Spritzen des Materials des Füllstücks in die Nut erzeugt ist. Hiernach wird also das Material, aus dem das Füllstück besteht, gießfähig oder spritzfähig gemacht und dann in die Nut, in die der Lichtwellenleiter ggf. samt Rohr eingelegt wurde, eingegossen bzw. eingespritzt.

Die vorgeschlagene Ausgestaltung bietet also die Möglichkeit, Spannungszustände in der gemessenen Ebene zu erfassen und so die mechanische Belastung der Bauteile zu erfassen.

Die Technologie der Messung von Temperaturen, Dehnungen bzw. Spannungen und/oder von Beschleunigungen aus der zeitlichen Verteilung der gemessenen Dehnungen ist als solche bekannt (auch unter der Bezeichnung "optischer Dehmessstreifen"), so dass insoweit auf den Stand der Technik verwiesen wird.

Der Lichtwellenleiter steht hierzu bevorzugt mit einer Auswerteeinheit in Verbindung, in der die Temperaturverteilung im Elektrodentragarm ermittelt werden kann. Mit dieser Auswerteeinheit kann auch entsprechend die mechanische Belastung der Wandung des Elektrodentragarms erfasst werden.

In der Zeichnung ist ein Ausführungsbeispiel der Erfindung dargestellt. Es zeigen:
- Fig. 1: schematisch in der Seitenansicht eine Elektrodenanordnung eines Lichtbogenofens mit einem horizontal verlaufenden Elektrodentragarm,
- Fig. 2: die Einzelheit "X" gemäß Fig. 1 in geschnittener Darstellung,
- Fig. 3: den Schnitt A-B gemäß Fig. 1 und
- Fig. 4: den Bereich einer Bohrung gemäß Fig. 3 in vergrößerter Darstellung.

In Fig. 1 ist eine Elektrodenanordnung 6 zu sehen, die in einem Lichtbogenofen zum Einsatz kommt. Die Elektrodenanordnung 6 hat einen Tragmast 8, der sich vertikal erstreckt. An seinem oberen Ende ist ein Elektrodentragarm 1 angeordnet, der horizontal verläuft. An dem vom Tragmast 8 abgewandten Ende des Elektrodentragarms 1 ist eine Elektrode 7 hängend angeordnet, über die der Lichtbogen im Lichtbogenofen erzeugt wird. Der Elektrodentragarm 1 verläuft dabei in eine Längenerstreckung L, die vorliegend der horizontalen Richtung entspricht. Die Stromversorgung der Elektrode 7 erfolgt über einen Stromanschluss 9.

Der Elektrodentragarm 1 besteht aus Stahlblech, mit dem eine ausreichende mechanische Festigkeit erreicht wird. Zur elektrischen Leitung des Stromes vom Stromanschluss 9 zur Elektrode 7 ist eine Plattierung mit Kupfer vorgesehen.

Wie der Schnittdarstellung gemäß Fig. 2 und gemäß Fig. 3 entnommen werden kann, ist der Elektrodentragarm 1 flüssigkeitsgekühlt. Hierfür weist der Elektrodentragarm 1 einen Kühlkanal 10 auf, der von einem Kühlmittel durchströmt wird. Die hierfür erforderlichen Medienversorgungsleitungen sind nicht dargestellt.

Um sowohl die Temperatur im Elektrodentragarms 1 als auch die mechanischen Dehnungen in demselben genau erfassen zu können, weist der Elektrodentragarm 1 in seinem oberen und in seinem unteren Bereich je eine Bohrung 5 auf (s. Fig. 2 und 3), in denen ein Messelement 2 untergebracht ist, mit dem die Temperatur und die Spannung gemessen werden kann. Hierbei handelt es sich um einen Lichtwellenleiter 3, der in einem schützenden Rohr 4 untergebracht ist. Die beiden, noch leeren Bohrungen sind in Fig. 3 zu sehen; in diese wird der Lichtwellenleiter samt Rohr 4 eingebracht, wie es aus Fig. 4 hervorgeht.

Der Lichtwellenleiter 3 hat typischer Weise einen Durchmesser von z. B. 0,12 mm; mit Hüllrohr 4 ergibt sich zumeist ein Durchmesser im Bereich von 0,8 mm bis 2,0 mm.

Der Lichtwellenleiter 3 besteht aus einer Grundfaser, die in die Bohrungen 5 oder in ähnliche Kanäle oder Nuten im Elektrodentragarm 1 eingebracht wird. Der Lichtwellenleiter 3 kann dabei Temperaturen bis zu 800 °C Dauerbelastung aushalten. Das Rohr 4 ist dabei nur optional, nicht zwingend vorgesehen. Dabei stellt der Lichtwellenleiter 3 ohne Rohr 4 durch die Anbindung an das Grundmaterial des Elektrodentragarms 1 Dehnungen besonders günstig dar; dasselbe gilt für die Temperaturen, die vom Lichtwellenleiter 3 im Hüllrohr 4 auch gut erfasst werden können.

In Fig. 3 ist dargestellt, dass je eine Bohrung 5 im oberen und unteren Bereich des Elektrodentragarms 1 vorgesehen ist, in die jeweils ein Lichtwellenleiter 3 eingebracht wird. Es ist auch möglich, in allen vier Seitenbereichen des Profils, wie es aus Fig. 3 hervorgeht, Bohrungen einzubringen und Lichtwellenleiter 3 zu platzieren.

Um die Robustheit der Signalübertragung im Lichtwellenleiter 3 und zu nicht dargestellten Auswertegeräten zu erhöhen, werden die Lichtwellen über Linsenstecker von dem Elektrodentragarm aus in der jeweiligen Ruheposition zur Auswerteeinheit geführt.

Neben der dargestellten Möglichkeit der Unterbringung des Lichtwellenleiters 3 in Bohrungen 5 besteht auch die bevorzugte Möglichkeit, eine Nut in den Elektrodentragarm 1 einzuarbeiten und den Lichtwellenleiter 3 - ggf. samt Rohr 4 - im Nutgrund zu verlegen. Die Nut kann dann wieder verschlossen werden, wozu die oben erwähnten Maßnahmen eingesetzt werden können.

Ebenfalls möglich ist die Einbringung des Lichtwellenleiters 3 - ggf. samt Rohr 4 - in eine Schicht aus metallischem Material oder aus temperaturresistentem nichtmetallischem Material, die auf den Elektrodentragarm 1 aufgebracht wird.

Alternativ sind die Lichtwellenleiter LWL-Sensoren in Modulen, das heißt, in vorgefertigten baulichen Einheiten eingefasst. Für eine Temperaturmessung sind die Lichtwellenleiter in den Modulen locker verlegt, so dass eine temperaturbedingte Längenänderung des Lichtwellenleiters innerhalb des Moduls spannungsfrei möglich ist. Für eine Dehnungsmessung sind die Lichtwellenleiter dagegen vorzugsweise über ihrer gesamten Länge fest mit dem Material des Moduls oder mit dem Gehäuse des Moduls verbunden, so dass sich eine Dehnung des Moduls oder von dessen Gehäuse auf die Lichtwellenleiter überträgt. Die Module mit den Lichtwellenleitern sind auf den Elektrodentragarm aufgeklebt oder aufgeschweißt und insofern wirkverbunden. Eine Dehnung oder Temperaturänderung des Elektrodenarms überträgt sich deshalb über das Modul auf den Lichtwellenleiter. Die Module bzw. die Lichtwellenleiter in den Modulen sind geeignet, die Temperatur, die mechanische Spannung bzw. Dehnung und/oder - über den zeitlichen Verlauf der Dehnung - auch das Beschleunigungsverhalten des Bauteils, hier insbesondere des Elektrodentragarms, messtechnisch zu erfassen. Für die Beschleunigungsmessung kann eine spezielle Messeinrichtung erforderlich sein, welche in das Modul integriert sein kann. Insbesondere die Dehnungs- oder Beschleunigungsmesswerte können dazu verwendet werden, unerwünschte Schwingungen des Bauteils regelungstechnisch zu dämpfen, das heißt, auszuregeln.

Die Schicht kann (im Falle von Metall) aufgalvanisiert werden, wobei der Lichtwellenleiter 3 samt Rohr 4 vollständig ummantelt werden. Die galvanische Schicht kann beispielsweise aus Kupfer, aus Chrom oder aus Nickel bestehen.

Der Lichtwellenleiter 3 ist mit einem nicht dargestellten Temperaturerfassungssystem bzw. einem Erfassungssystem für mechanische Spannungen bzw. Dehnungen verbunden. Mittels des Erfassungssystems wird Laserlicht erzeugt, das in den Lichtwellenleiter 3 eingespeist wird. Die von der Lichtwellenleitfaser 3 gesammelten Daten werden mittels des Erfassungssystems in Temperaturen oder Spannungen umgerechnet und den verschiedenen Messorten zugeordnet.

Die Auswertung kann beispielsweise nach dem sog. Faser-Bragg-Gitter-Verfahren (FBG-Verfahren) erfolgen. Hierbei werden geeignete Lichtwellenleiter verwendet, die Messstellen mit einer periodischen Variation des Brechungsindexes bzw. Gitters mit solchen Variationen eingeprägt bekommen. Diese periodische Variation des Brechungsindexes führt dazu, dass der Lichtwellenleiter in Abhängigkeit der Periodizität für bestimmte Wellenlängen an den Messstellen einen dielektrischen Spiegel darstellt. Durch eine Temperaturänderung an einem Punkt wird die Bragg-Wellenlänge verändert, wobei genau diese reflektiert wird. Licht, das die Bragg-Bedingung nicht erfüllt, wird durch das Bragg-Gitter nicht wesentlich beeinflusst. Die verschiedenen Signale der unterschiedlichen Messstellen können dann aufgrund von Laufzeitunterschieden voneinander unterschieden werden. Der detailierte Aufbau solcher Faser-Bragg-Gitter sowie die entsprechenden Auswerteeinheiten sind allgemein bekannt. Die Genauigkeit der Ortsauflösung ist durch die Anzahl der eingeprägten Messstellen gegeben. Die Größe einer Messstelle kann beispielsweise im Bereich von 1 mm bis 5 mm liegen.

Alternativ kann zur Messung der Temperatur auch das "Optical-Frequency-Domain-Reflectometry"-Verfahren (OFDR-Verfahren) oder das "Optical-Time-Domain-Reflectometry"-Verfahren (OTDR-Verfahren) eingesetzt werden. Diese Verfahren basieren auf dem Prinzip der faseroptischen Ramanrückstreuung, wobei ausgenutzt wird, dass eine Temperaturveränderung am Punkt eines Lichtleiters eine Veränderung der Ramanrückstreuung des Lichtwellenleitermaterials verursacht. Mittels der Auswerteeinheit (z. B. einem Raman-Reflektometer) können dann die Temperaturwerte entlang einer Faser ortsaufgelöst bestimmt werden, wobei bei diesem Verfahren über eine bestimmte Länge des Leiters gemittelt wird. Diese Länge beträgt ca. einige Zentimeter. Die verschiedenen Messstellen werden wiederum durch Laufzeitunterschiede voneinander getrennt. Der Aufbau solcher Systeme zur Auswertung nach den genannten Verfahren ist allgemein bekannt, ebenso wie die nötigen Laser, die das Laserlicht innerhalb des Lichtwellenleiters 3 erzeugen.

Mit der Ausstattung des Elektrodentragarms 1 in der erläuterten Weise wird eine Überwachung von Temperaturen und/oder Dehnungen möglich, was in folgender Weise im Betrieb der Elektrodenanordnung genutzt werden kann:
1. Der stromführende Kupferleiter des Elektrodentragarms verändert seine Leitfähigkeit mit der Temperatur. Durch die genau ermittelten Temperaturmesswerte und die Kenntnis der zugehörigen Leitfähigkeit des Kupfers kann ein konstanter Stromfluss eingestellt bzw. geregelt werden.
2. Weiterhin ist ein Selbstschutz des Elektrodentragarms durch Kenntnis von Temperatur und Dehnung möglich. Diese ermittelten Daten können in einer Steuerung bzw. Regelung mit zulässigen Werten verglichen werden; die Regelung kann dann Korrekturen für den Stromfluss und die Positionierung des Tragarms vorgeben, so dass die zulässigen Werte eingehalten werden können.
3. Eine weitere sehr vorteilhafte Anwendung ist die Vermeidung von Schwingungen in der Elektrodenanordnung. Schwingungen im Elektrodentragarm, auch Grenzzyklen, können durch die Dehnungsmessung erkannt werden. Als Konsequenz können kritische Arbeitspunkte vermieden werden, es können namentlich die Einstellwerte für Strom und Spannung so angepasst werden bzw. es kann das Signal so moduliert werden, dass der Schwingung entgegengewirkt und diese kompensiert wird.

Als größter Stellhebel zur Schwingungskompensation dient zumeist die Regelung des Stellzylinders der Höhenregelung des Tragarms (s. hierzu insbesondere die oben genannte DE 36 08 338 A1). Diese Höhenregelung kann zur Kompensation der durch die Dehnungsmessung identifizierten Schwingungen und Verformungen genutzt werden. Zu dieser an sich bekannten Vorgehensweise wird auf den Beitrag von Prof. Dr.-Ing. Klaus Krüger "Anforderungen an eine moderne Elektrodenregelung für Drehstrom-Lichtbogenöfen" in "elektrowärme international" 4/2007, Vulkan-Verlag GmbH, Essen, ISSN 0340-3521-K 5548 F, verwiesen.

### Bezugszeichenliste:

1 Elektrodentragarm
2 Messelement
3 Lichtwellenleiter
4 Rohr
5 Bohrung
6 Elektrodenanordnung
7 Elektrode
8 Tragmast
9 Stromanschluss
10 Kühlkanal

L Längenerstreckung

## Patentansprüche

1. Elektrodentragarm (1) eines schmelzmetallurgischen Ofens, insbesondere eines Lichtbogenofens, wobei der Elektrodentragarm (1) mit mindestens einem Messelement (2) zur Messung einer physikalischen Größe versehen ist,
**dadurch gekennzeichnet, dass**
das Messelement (2) zur Messung der Temperatur und/oder der mechanischen Dehnung des Elektrodentragarms (1) ausgebildet ist, wobei das Messelement (2) mindestens einen Lichtwellenleiter (3) umfasst, der zumindest abschnittsweise entlang der Längenerstreckung (L) des Elektrodentragarms (1) verläuft.

2. Elektrodentragarm nach Anspruch 1,
**dadurch gekennzeichnet,**
**dass** das Messelement in Form des Lichtwellenleiters (3) zum Zwecke der Temperaturmessung locker spannugs- und bewegungsfrei in oder an dem Elektrodenarm angeordnet oder zum Zwecke der Dehnungsmessung - vorzugsweise über seine gesamte Länge - in Wirkverbindung mit dem Material des Elektrodentragarms zur Aufnahme von dessen Dehnungen angeordnet ist.

3. Elektrodentragarm nach einem der vorangegangenen Ansprüche,
**gekennzeichnet durch**
eine Messeinrichtung zum Erfassen des zeitlichen Verlaufs der Dehnungen des Elektrodenarms und zum Ermitteln des Beschleunigungsverhaltens des Elektrodenarms aus dem erfassten zeitlichen Verlauf der Dehnungen.

4. Elektrodentragarm nach einem der vorangegangenen Ansprüche,
**dadurch gekennzeichnet,**
**dass** der Lichtwellenleiter (3) in einem Modul angeordnet ist, welches fest in Wirkverbindung mit dem Elektrodenarm verbunden ist, wobei der Lichtwellenleiter zum Zwecke der Temperaturmessung spannungs- und bewegungsfrei oder zum Zwecke der Dehnungsmessung fest eingebettet in dem Modul angeordnet ist.

5. Elektrodenarm nach Anspruch 3 und 4,
**dadurch gekennzeichnet, dass**
die Messeinrichtung zum Ermitteln des Beschleunigungsverhaltens des Elektrodenarms in dem Modul zur Dehnungsmessung integriert ist.

6. Elektrodentragarm nach Anspruch 1, 2 oder 3,
**dadurch gekennzeichnet,**
**dass** der Lichtwellenleiter (3) und/oder ein gegebenenfalls ihn umgebendes Rohr (4) in einer Bohrung (5) im Elektrodentragarm (1) angeordnet sind.

7. Elektrodentragarm nach Anspruch 1, 2 oder 3,
**dadurch gekennzeichnet,**
**dass** der Lichtwellenleiter (3) und ein gegebenenfalls ihn umgebendes Rohr (4) in einer Nut im Elektrodentragarm (1) angeordnet sind.

8. Elektrodentragarm nach Anspruch 7,
**dadurch gekennzeichnet,**
**dass** die Nut durch ein Verschlusselement verschlossen ist, das den Lichtwellenleiter (3) und das gegebenenfalls ihn umgebende Rohr (4) im Nutgrund hält, wobei das Verschlusselement insbesondere ein in die Nut eingesetztes oder ein in die Nut eingegossenes Metallteil ist, welches mit der Nut vorzugsweise durch Reibrührschweißen verbunden ist.

9. Elektrodentragarm nach Anspruch 1, 2 oder 3,
**dadurch gekennzeichnet,**
**dass** der Lichtwellenleiter (3) und/oder das gegebenenfalls ihn umgebende Rohr (4) in einer Schicht angeordnet sind, wobei die Schicht am oder im Elektrodentragarm (1) angeordnet ist.

10. Elektrodentragarm nach Anspruch 9,
**dadurch gekennzeichnet,**
**dass** die Schicht aus Metall, vorzugsweise aus Kupfer, Chrom oder Nickel, oder aus einem temperaturresistenten nichtmetallischen Material besteht.

11. Elektrodentragarm nach Anspruch 9 oder 10,
**dadurch gekennzeichnet,**
**dass** der Lichtwellenleiter (3) und das gegebenenfalls ihn umgebende Rohr (4) vollständig vom Material der Schicht umgeben sind.

12. Elektrodentragarm nach einem der Ansprüche 9 bis 11,
**dadurch gekennzeichnet,**
**dass** die Schicht galvanisch an den oder in den Elektrodentragarm (1) aufgebracht ist.

13. Elektrodentragarm nach einem der Ansprüche 9 bis 11,
**dadurch gekennzeichnet,**
**dass** die Schicht in Form einer Spritzbeschichtung oder einer chemischen Beschichtung an den oder in den Elektrodentragarm aufgebracht ist.

## Claims

1. Electrode support arm (1) of a smelting metallurgical furnace, particularly an arc furnace, wherein the electrode support arm (1) is provided with at least one measuring element (2) for measuring a physical variable, **characterised in that** the measuring element (2) is constructed for measuring the temperature and/or the mechanical elongation of the electrode support arm (1), wherein the measuring element (2) comprises at least one optical waveguide (3) which at least in a section extends along the length direction (L) of the electrode support arm (1).

2. Electrode support arm according to claim 1, **characterised in that** the measuring element, in the form of the optical waveguide (3), for the purpose of the temperature measurement is arranged loosely free of stress or movement in or at the electrode arm or for the purpose of elongation measurement - preferably over the entire length thereof - is arranged in operative connection with the material of the electrode support arm for ascertaining the elongations thereof.

3. Electrode support arm according to one of the preceding claims, **characterised by** a measuring device for detecting the time plot of the elongations of the electrode arm and for determining the acceleration behaviour of the electrode arm from the detected time plot of the elongations.

4. Electrode support arm according to one of the preceding claims, **characterised in that** the optical waveguide (3) is arranged in a module disposed in fixed operative connection with the electrode arm, wherein the optical waveguide for the purpose of the temperature measurement is arranged to be free of stress and movement in the module or for the purpose of the elongation measurement is arranged to be fixedly embedded in the module.

5. Electrode arm according to claim 3 and 4, **characterised in that** the measuring device for determining the acceleration behaviour of the electrode arm is integrated in the module for elongation measurement.

6. Electrode support arm according to claim 1, 2 or 3, **characterised in that** the optical waveguide (3) and/or a tube (4) optionally surrounding it is or are arranged in a bore (5) in the electrode support arm (1)

7. Electrode support arm according to claim 1, 2 or 3, **characterised in that** the optical waveguide (3) and a tube (4) optionally surrounding it are arranged a groove in the electrode support arm (1).

8. Electrode support arm according to claim 7, **characterised in that** the groove is closed by a closure element which holds the optical waveguide (3) and the tube (4) optionally surrounding it in the groove base, wherein the closure element is, in particular, a metal part which is inserted into or cast in place in the groove and which is connected with the groove preferably by friction stir welding.

9. Electrode support arm according to claim 1, 2 or 3, **characterised in that** the optical waveguide (3) and/or the tube (4) optionally surrounding it is or are arranged in a layer, wherein the layer is arranged at or in the electrode support arm (1).

10. Electrode support arm according to claim 9, **characterised in that** the layer consists of metal, preferably of copper, chromium or nickel, or of a temperature-resistant non-metallic material.

11. Electrode support arm according to claim 9 or 10, **characterised in that** the optical waveguide (3) and the tube (4) optionally surrounding it are completely surrounded by the material of the layer.

12. Electrode support arm according to any one of claims 9 to 11, **characterised in that** the layer is applied to or in the electrode support arm (1) by plating.

13. Electrode support arm according to any one of claims 9 to 11, **characterised in that** the layer is applied to or in the electrode support arm in the form of an injection-moulded coating or a chemical coating.

## Revendications

1. Bras porte-électrodes (1) d'un four de fusion pour l'industrie métallurgique, en particulier d'un four électrique à arc, dans lequel le bras porte-électrodes (1) est munir d'au moins un élément de mesure (2) pour la mesure d'une valeur physique, **caractérisé en ce que** l'élément de mesure (2) est conçu pour la mesure de la température et/ou de l'allongement mécanique du bras porte-électrodes (1), l'élément de mesure (2) comprenant au moins un câble à fibre optique (3) qui s'étend au moins par tronçons sur l'étendue longitudinale (L) du bras porte-électrodes (1).

2. Bras porte-électrodes selon la revendication 1, **caractérisé en ce que** l'élément de mesure sous la forme du câble à fibre optique (3), à des fins de mesure de la température, est disposé à l'état relâché en l'absence de tension et en l'absence de mouvement dans ou contre le bras porte-électrodes ou, à des fins de la mesure de l'allongement, est disposé - de préférence sur sa longueur totale - en liaison opérationnelle avec la matière du bras porte-électrodes pour l'absorption des allongements de ce dernier.

3. Bras porte-électrodes selon l'une quelconque des revendications précédentes, **caractérisé par** un mécanisme de mesure pour l'enregistrement de l'allure temporelle des allongements du bras porte-électrodes et pour la détermination du comportement d'accélération du bras porte-électrodes à partir de l'allure temporelle enregistrée des allongements.

4. Bras porte-électrodes selon l'une quelconque des revendications précédentes, **caractérisé en ce que** le câble à fibre optique (3) est disposé dans un module qui est relié à demeure en liaison opérationnelle avec le bras porte-électrodes, le câble à fibre optique étant disposé, à des fins de mesure de la température, en l'absence de tension et de mouvement, ou à des fins de mesure de l'allongement, à l'état fermement encastré, dans le module.

5. Bras porte-électrodes selon les revendications 3 et 4, **caractérisé en ce que** le mécanisme de mesure pour la détermination du comportement d'accélération du bras porte-électrodes est intégré dans le module pour la mesure de l'allongement.

6. Bras porte-électrodes selon la revendication 1, 2 ou 3, **caractérisé en ce que** le câble à fibre optique (3) et/ou un tube (4) qui l'entoure le cas échéant est/sont disposé(s) dans un alésage (5) dans le bras porte-électrodes (1).

7. Bras porte-électrodes selon la revendication 1, 2 ou 3, **caractérisé en ce que** le câble à fibre optique (3) et un tube (4) qui l'entoure le cas échéant sont disposés dans une rainure dans le bras porte-électrodes (1).

8. Bras porte-électrodes selon la revendication 7, **caractérisé en ce que** la rainure est fermée par un élément de fermeture qui maintient le câble à fibre optique (3) et le tube (4) qui l'entoure le cas échéant, à la base de la rainure, l'élément de fermeture représentant en particulier une pièce métallique incorporée dans la rainure ou une pièce métallique coulée dans la rainure, qui est reliée à la rainure de préférence via un soudage par friction-malaxage.

9. Bras porte-électrodes selon la revendication 1, 2 ou 3, **caractérisé en ce que** le câble à fibre optique (3) et/ou le tube (4) qui l'entoure le cas échéant est/sont disposé(s) dans une couche, la couche étant disposée contre ou dans le bras porte-électrodes (1).

10. Bras porte-électrodes selon la revendication 9, **caractérisé en ce que** la couche est constituée d'un métal, de préférence de cuivre, de chrome ou de nickel ou est constituée d'une matière non métallique qui résiste à la température.

11. Bras porte-électrodes selon la revendication 9 ou 10, **caractérisé en ce que** le câble à fibre optique (3) et le tube (4) qui l'entoure le cas échéant sont entourés complètement par la matière de la couche.

12. Bras porte-électrodes selon l'une quelconque des revendications 9 à 11, **caractérisé en ce que** la couche est appliquée par galvanisation contre le bras porte-électrodes (1) ou dans ce dernier.

13. Bras porte-électrodes selon l'une quelconque des revendications 9 à 11, **caractérisé en ce que** la couche est appliquée sous la forme d'une enduction par pulvérisation ou d'une enduction chimique contre le bras porte-électrodes (1) ou dans ce dernier.
